# FASCICULE DE BREVET EUROPEEN

(11) **EP 0 876 941 B1**
(45) Date de publication et mention de la délivrance du brevet: **31.07.2002**
(21) Numéro de dépôt: 98440079.6
(22) Date de dépôt: 29.04.1998
(51) Int. Cl.: B60R 16/02, H01R 13/629, H01R 35/02

(54) **Connectique à accouplement semi-automatique accompagnant un couplage mécanique**
Halbautomatische Verbindung zusammen mit mechanischer Kupplung
Semi-automatic connection together with mechanical coupling

(30) Priorité: 30.04.1997 FR 9705687
(43) Date de publication de la demande: 11.11.1998
(73) Titulaire: EATON CORPORATION, Cleveland, Ohio 44114-2584 (US); Dalphi-Metal Espana, 28006 Madrid (ES)
(72) Inventeur: Zann, Olivier, 67130 Wackenbach (FR); Ullius, Henri, 67270 Schwindratzheim (FR); Sanz Pinedo, José Ramon, 28033 Madrid (ES); Gras Tous, Luis, 28043 Madrid (ES)
(74) Mandataire: Littolff, Denis

(56) Documents cités:
- EP-A- 0 631 347
- FR-A- 1 274 626
- US-A- 3 289 145
- US-A- 4 919 620

## Description

La présente invention concerne d'une manière générale les volants et hauts de colonnes de direction de véhicules automobiles. Plus précisément, elle s'attache au problème de l'accostage des volants sur lesdits hauts de colonnes.

La nouvelle génération de volant, déjà connue dans l'état de la technique et servant de base à la revendication 1, permet l'accostage en aveugle, le système mécanique de liaison entre ledit volant et le haut de colonne de direction étant par exemple du type à clipsage. Ainsi, le monteur peut opérer sans outil, et surtout à une cadence élevée. Cependant, l'accostage d'un volant à un haut de colonne suppose deux types de connexions distinctes : une connexion mécanique, seule concernée par la remarque précédente, et une connexion électrique, dont l'importance croît d'ailleurs avec le temps.

Le problème auquel s'attache l'invention se situe au niveau de la jonction électrique : il n'est pas possible de prévoir un connecteur avec une fiche simplement fixée au haut de colonne et une fiche simplement fixée au volant, en prévoyant que l'accostage mécanique opèrera simultanément la jonction électrique. En effet, la connexion électrique doit être préservée de toute contrainte mécanique susceptible d'y entraîner des microcoupures, notamment du fait de l'existence de l'airbag dans le volant.

Or, le volant subit nécessairement des contraintes mécaniques (jeu axial, faux rond créant des contraintes radiales, ...), qui empêchent donc que la solution précitée soit appliquée. Le problème posé est donc le suivant : la connectique à prévoir devra absorber les tolérances de positionnement du volant ainsi que son faux rond. De plus, il ne devra subsister aucune autre contrainte mécanique, de manière à pouvoir garantir la continuité électrique.

La solution proposée par l'invention prévoit que la liaison mécanique entre le volant de direction et la partie du connecteur qui y est solidarisée s'efface lorsque la connexion électrique est réalisée. Le maintien de la fiche dans le volant est donc réalisé au moyen d'un système mécanique flottant qui, lorsqu'il libère mécaniquement ladite fiche, la libère également de toute contrainte.

De manière générale, l'invention a trait à un système de solidarisation d'une des deux fiches d'un connecteur électrique à un organe mécanique, ladite fiche étant prévue pour y être reliée de manière amovible, l'autre fiche étant fixée à un assemblage auquel ledit organe vient s'accoupler mécaniquement suivant un axe parallèle à l'axe de l'accouplement électrique, ledit système étant caractérisé en ce qu'il comporte des moyens de montage/démontage de ladite fiche audit/dudit organe mécanique, ledit montage/démontage s'exerçant parallèlement aux axes d'accouplement, le montage se réalisant par simple clipsage, alors que le démontage s'effectue par simple traction.

En réalité, dans la solution préconisée, la fiche reliée audit organe mécanique, par exemple un volant de direction, y est solidarisable de manière telle qu'un effort axial dans un sens ou dans l'autre permet sa libération ou sa fixation.

Plus précisément, la fiche reliée audit organe mécanique comporte deux pattes flexibles disposant chacune d'une excroissance faisant office de came, chacune desdites cames étant orientée à 180° de l'autre, lesdites pattes flexibles coopérant avec au moins un orifice pratiqué dans ledit organe mécanique, de telle sorte que lorsque la fiche est clipsée, lesdites cames s'appuient sur une surface opposée au côté de l'organe mécanique faisant face à l'assemblage comportant la fiche fixe.

Dans ce cas, lesdites pattes sont de préférence identiques, les cames étant localisées à leur extrémité distante de l'interface de connexion.

De préférence encore, lesdites cames présentent un plan de symétrie perpendiculaire à l'axe de la fiche parallèle aux axes d'accouplement.

Selon une configuration possible, elles présentent, vers l'extérieur, une forme de V à base plane.

Ces pattes flexibles ne sont cependant pas suffisantes pour assurer correctement la solidarisation de la fiche à l'organe mécanique auquel elle est reliée.

Celle-ci comprend en outre au moins un élément élastique de rappel agissant parallèlement aux axes d'accouplement, et prenant appui en au moins un endroit d'une part sur ladite fiche, et d'autre part sur le côté dudit organe mécanique faisant face à l'assemblage comprenant la fiche fixe, ledit élément élastique exerçant sur chacun d'eux des actions égales et opposées.

De fait, ladite solidarisation est complétée par ces éléments de rappel qui exercent sur l'organe mécanique une action antagoniste de celle des pattes flexibles. Ces deux actions contraires assurent la fixation, et leurs propriétés élastiques permettent d'assurer l'amovibilité et la répétition des mouvements dans les deux sens.

Selon une configuration possible, la fiche reliée audit organe mécanique comporte un boîtier d'allure parallélépipédique, les pattes flexibles étant disposées au niveau des petites faces alors que les grandes faces présentent des rebords d'appui pour lesdits éléments élastiques.

L'organe mécanique récepteur de la fiche, de préférence un volant de direction, comprend un orifice pratiqué dans une paroi sensiblement perpendiculaire à l'axe d'accouplement, munis de créneaux pouvant recevoir les pattes flexibles, la surface desdits créneaux orientée à l'opposé de celle regardant la fiche étant adaptée pour loger les cames desdites pattes flexibles.

La fiche reliée à l'organe mécanique est donc clipsée à l'aide des pattes latérales munies de cames s'insérant grâce à leur flexibilité dans un orifice de forme correspondante pratiqué dans ledit organe mécanique, la liaison étant maintenue par action des éléments élastiques de l'autre côté de la paroi dans laquelle est réalisé l'orifice.

En fait, plus précisément, les éléments élastiques de rappel sont fixés d'une part à des ailes dépassant perpendiculairement des grandes faces du boîtier et qui sont, en fonctionnement, parallèles à la paroi présentant ledit orifice, et reposent d'autre part sur ladite paroi au voisinage dudit orifice.

Ces éléments élastiques peuvent par exemple être des lames métalliques de forme respectant la configuration spatiale précitée.

Ils peuvent également être des ressorts à boudins disposés, lorsque la fiche est clipsée dans l'organe mécanique, parallèlement aux axes de connexion.

Enfin, lesdits éléments peuvent être des pièces en matériau synthétique du type mousse présentant des propriétés élastiques leur permettant d'exercer une action de rappel.

Selon une configuration possible, ces pièces peuvent être des tampons en mousse dont la face en regard desdites ailes est autocollante.

En fait, pour optimiser l'invention telle qu'elle a été présentée ci-dessus, on a prévu que le connecteur électrique, dont une des fiches est fixée à un assemblage du type colonne de direction et dont l'autre fiche est solidarisée de manière amovible à un organe mécanique de type volant, soit muni d'un système mécanique réalisant un déplacement axial relatif entre lesdites fiches.

De préférence, il s'agit d'un connecteur à verrouillage dont l'une des fiches comporte un organe de verrouillage permettant de réaliser la jonction électrique lorsque le début de l'accouplement mécanique du connecteur est réalisé, et, par déplacement inverse, de défaire ladite jonction électrique pour l'amener à sa position de début d'accouplement.

De préférence encore, ledit connecteur comporte un organe de verrouillage prenant la forme d'un étrier transversal coulissant latéralement dans une des fiches.

Il est évident que l'organe mécanique récepteur d'une des fiches peut recevoir soit la fiche mâle, soit la fiche femelle. Selon la configuration la plus courante, c'est le connecteur électrique femelle qui est doté du système de fixation amovible de l'invention, qui ne comporte cependant pas ledit étrier transversal.

Comme on l'a évoqué précédemment, cette invention s'applique parfaitement à un volant de direction de véhicule à accoupler à un haut de colonne, la connexion mécanique et la connexion électrique étant d'axes parallèles.

Dans le cadre de l'invention, l'achèvement de la connexion électrique se fait dans un second temps, par exemple par verrouillage des deux fiches lorsqu'elle en position connectée.

L'invention ne se limite cependant pas au système de solidarisation amovible d'une fiche à un volant, mais elle concerne également un volant de direction équipé d'une fiche selon les modalités précitées.

L'invention concerne également un assemblage comprenant un volant de direction de véhicule automobile et un haut de colonne de direction sur lequel est fixée une fiche de connecteur destinée à coopérer avec la fiche correspondante dudit volant, caractérisé en ce que, lorsque l'accostage mécanique du volant sur ledit haut de colonne est réalisé, le début de la connexion mécanique des fiches du connecteur électrique est également réalisé.

En outre, l'invention concerne un procédé d'accostage d'un volant de direction de véhicule automobile à un haut de colonne de direction muni d'une fiche fixe de connecteur destinée à coopérer avec la fiche du volant, comportant les étapes suivantes :
- accostage mécanique du volant sur ledit haut de colonne, réalisant simultanément le début du guidage mécanique de la connexion électrique ;
- désolidarisation mécanique du connecteur équipant le volant par achèvement de la connexion électrique.

De préférence, ladite désolidarisation mécanique s'effectue par l'organe de verrouillage d'un connecteur électrique à verrouillage.

Enfin, l'invention concerne un procédé de désolidarisation d'un volant de direction de véhicule automobile d'un haut de colonne de direction muni d'une fiche fixe de connecteur destinée à coopérer avec la fiche du volant, comportant les étapes suivantes :
- déconnexion de la jonction électrique, aboutissant à la connexion mécanique de l'une des fiches au volant ;
- désolidarisation mécanique du volant par rapport au haut de colonne de direction.

Là encore, la déconnexion de la jonction électrique est réalisée par l'organe de verrouillage d'un connecteur électrique à verrouillage.

L'avantage principal des inventions objet du présent document réside dans la possibilité qu'elles offrent de permettre l'accostage d'un volant de la manière la plus rapide qui soit, sans outil, de sorte que la productivité des automobiles équipées de ce type de volant s'en trouvera accrue. Ceci se fait bien entendu en respectant les contraintes liées à la connectique, laquelle impose la conception particulière dont un exemple va à présent être décrit.

Cette description plus détaillée se fera en référence aux figures annexées, pour lesquelles :
- Les figures 1 à 3 représentent en section les étapes principales de l'accostage d'un volant muni d'une fiche de connecteur électrique à un haut de colonne de direction.
- Les figures 4a à 4c représentent schématiquement un tel accostage, le volant et le haut de colonne de direction étant représentés simplifiés, les fiches du connecteur électrique étant en outre vues sous un autre angle.
- La figure 5 est une vue perspective d'un haut de colonne de direction muni d'une fiche de connecteur électrique.
- La figure 6 est une vue perspective d'un volant muni d'une fiche de genre opposé.
- La figure 7 représente, en perspective, un connecteur complet adapté dans le cadre de l'invention.
- Les figures 8a à 10b représentent des variantes possibles de lames métalliques faisant office d'éléments élastiques de rappel.
- La figure 11 est une variante à ressorts à boudins, et
- Les figures 12 et 13 montrent d'autres possibilités utilisant des éléments de rappel en mousse élastique.

En figures 1 à 3, le volant (1) est représenté dans trois positions différentes relativement au haut de colonne (2) de direction, dont on ne distinguera pas, dans la suite, les différents éléments constituants, car ils ne font pas partie de l'invention. La référence (2) doit donc être comprise comme englobant généralement l'ensemble du haut de colonne.

Les deux fiches, mâle (3) et femelle (4), du connecteur électrique sont représentées en partie droite, en coupe transversale, de même que les autres éléments apparaissant en ces figures. Le connecteur mâle (3) ou fiche mâle (3) comporte des prises de connexion (5) destinées à s'insérer dans des orifices correspondants du connecteur femelle (4) ou fiche femelle (4), solidarisée audit volant (1).

Ledit connecteur électrique comprend lui aussi un couplage mécanique, sur laquelle on reviendra en détail dans la suite, et pour laquelle le connecteur mâle (3) joue le rôle de récepteur femelle, et le connecteur femelle (4) joue le rôle d'élément mâle, selon une configuration parallèle à celle de la connexion mécanique du volant sur le haut de colonne de direction. Il n'y a cependant pas d'ambiguïté majeure, et les rôles pourraient être substitués sans qu'il y ait de problèmes, l'important étant de définir les éléments intervenant dans les liaisons: dans la suite, les éléments électriques seront désignés par leur genre.

L'élément femelle (4) est plus complexe que son homologue mâle (3), et comprend un système de solidarisation amovible au volant (1) muni:
- de pattes flexibles (6) ; et
- d'éléments élastiques de rappel (7a, 7b)
qui agissent de part et d'autre d'une paroi (8) du volant (1) dans laquelle est pratiqué un orifice (10) permettant notamment le passage desdites pattes (6), ainsi que de la filerie (9).

La fiche femelle (4) prend la forme d'un boîtier de section sensiblement rectangulaire, dont les grandes faces sont dotées d'ailes latérales (11a, 11b) sensiblement parallèles à la paroi (8), et sur lesquelles sont fixés les éléments élastiques (7a,7b), lesquels reposent au surplus sur ladite paroi (8), comme on le verra plus en détail dans la suite.

Enfin, les grandes faces du boîtier parallélépipédique du connecteur femelle (4) comportent des plots (12) participant à la liaison mécanique entre les deux fiches, à leur déplacement relatif et à son verrouillage, comme on le verra également plus en détail dans la suite.

Dans la figure 1, le volant (1) et la fiche femelle (4) qui y est attachée sont encore à distance du haut de colonne (2) de direction et de la fiche mâle (3) y fixée.

En figure 2, l'accostage mécanique du volant (1) est effectué, et un amorçage de liaison mécanique est initié pour les fiches (3, 4) du connecteur.

Dans cette position, la fiche femelle (4) est toujours solidarisée au volant (1) bien que les connecteurs mâle et femelle (3, 4) aient commencé leur liaison mécanique.

En figure 3, la liaison mécanique desdites fiches (3, 4) est achevée, c'est à dire que la jonction électrique est complètement réalisée. La fiche femelle (4) est libérée du volant (1), d'une manière que l'on verra par la suite, et elle n'est donc plus soumise aux contraintes mécaniques s'appliquant sur le volant.

Les figures 4a à 4c donnent un éclairage complémentaire sur ces phases, car elles sont orientées longitudinalement par rapport au boîtier parallélépipédique du connecteur femelle (4). Alors que dans les figures précédentes, l'action des éléments élastiques (7a, 7b), non représentés sur ces figures, était évidente, celle-ci mettent en exergue l'action des pattes flexibles (6a, 6b).

En figure 4a, les cames équipant l'extrémité des pattes (6a, 6b) reposent sur une surface de la paroi (8), au voisinage de l'orifice (10). Lorsque la connexion mécanique est amorcée (figure 4b), les éléments élastiques sont contraints en pression, et lesdites cames se soulèvent et s'écartent de ladite paroi (8). Ceci est également apparent en figure 2, où l'on voit les éléments (7a, 7b) comprimés, et le sommet du boîtier surélevé. Cette contrainte est fonctionnellement importante, car elle aide au guidage axial de la fiche femelle (4) dans la fiche mâle (3).

En figure 4c, lesdites cames ont permis la libération de ladite fiche (4), et se retrouvent par conséquent sous la paroi (8). La jonction électrique est complètement réalisée, l'ensemble étant même verrouillé.

En effet, ainsi qu'il apparaît en figure 5, la fiche mâle est celle d'un connecteur électrique à verrouillage connu en soi, ledit verrouillage étant réalisé par un étrier transversal (13) coulissant dans le boîtier (3), fonctionnant de la manière suivante : l'étrier (13) est muni, sur ses grandes faces longitudinales, de rainures (14a, 14b) d'allure partiellement oblique formant un trajet-came destiné à coopérer avec les plots (12a, 12b) de la fiche femelle (4), plots qui apparaissent notamment en figure 6.

En position de repos non verrouillé, l'étrier (13) est déployé vers l'extérieur comme en figure 5, et les trajets (14a, 14b), comprenant une portion proche de l'embouchure sensiblement parallèle à l'axe de connexion et placée en face d'encoches (15a, 15b, 15c, 15d), sont en mesure de recevoir les plots (12a, 12b) de la fiche femelle (4).

Compte tenu de l'allure oblique de la portion suivante des rainures (14a, 14b), lesdits plots viennent cependant en butée à l'issue de la portion axiale. A ce stade, l'accouplement est initié, les éléments élastiques sont en pression (figures 2 et 4b), et le volant (1) est accouplé au haut de colonne de direction (2).

Lorsque l'étrier subit une pression visant à le faire coulisser dans la fiche mâle (3), les parois des rainures (14a, 14b) visibles, ainsi que celles qui sont sur la façade opposée, exercent sur les plots (12) une action qui le conduit à se déplacer dans les rainures (14) jusqu'à leur extrémité, située au fond, c'est à dire à l'opposé de l'embouchure de la fiche (3), de sorte que la fiche femelle (4) est tirée vers le fond de la fiche mâle (3)et se déconnecte du volant.

La connexion électrique est alors complètement achevée, ainsi que l'accouplement mécanique, lequel est au surplus verrouillé.

La figure 7 montre un connecteur électrique à verrouillage muni de son étrier (13), en position de préguidage initiale, c'est à dire lorsque la fiche femelle (4) est partiellement insérée dans la fiche mâle (3). Cette figure montre au surplus les cames (16a, 16b) situés à l'extrémité de chaque patte flexible (6a, 6b), en forme de V à base plane. En revanche, les éléments élastiques (7a,7b) ne sont pas représentés, seule l'aile horizontale (11) support étant figurée. Ces éléments font l'objet des figures suivantes.

Dans celles-ci, une coupe transversale extrêmement schématique figure le connecteur femelle (4), ainsi que la paroi (8) et l'orifice (10) du volant (1). Ainsi, en figure 8a, la section transversale de l'élément élastique est en S déformé, la partie supérieure (17), jouant à titre principal le rôle de ressort, ayant la forme d'un ressort à lame.

La figure 8b montre que la partie inférieure (18) épouse la forme de l'aile (11) et ne comporte qu'à ses deux extrémités une partie supérieure (17, 17'). Sur l'ensemble de la fiche femelle (4), il y a donc l'équivalent de quatre ressorts à lame.

Les figures 9a et 9b montrent une variante dans laquelle l'accrochage aux ailes (11) se fait aux extrémités longitudinales, et sont reliées par une boucle supérieure (19) exerçant une action plus linéaire sur la paroi (8). Il s'agit toujours d'une lame métallique, ainsi que la variante des figures 10a et 10b, comportant de chaque côté une double lame (20a, 20b, 20c, 20d) en croix.

Dans ce cas, l'action est à nouveau plus ponctuelle, effectuée aux quatre coins du boîtier de la fiche (4), selon un modus operandi similaire à la variante des figures 8a et 8b.

La figure 11 montre une configuration dotée de ressorts à boudins (21a, 21b), au nombre de deux ou trois par grande face de la fiche femelle (4).

La figure 12 représente un élément élastique (7a,7b) en matériau synthétique, du type mousse extrêmement résiliente. En section, cet élément (22a, 22b) s'apparente à celui qui est montré en figures 8a et 8b, la différence, outre le matériau, résidant dans la continuité de la partie haute.

Enfin, en figure 13, l'élément élastique (7a,7b), également en matériau de synthèse, comprend un coussin supérieur (23a, 23b) creux exerçant une action de rappel simultanément sur les ailes (11a, 11b) et sur la paroi (8), lesdites actions étant égales et opposées. Le coussin supérieur pourrait être remplacé par un tampon plein dont la face en regard des ailes (11a, 11b) est autocollante, et dépourvue de partie inférieure.

Le fonctionnement global est le suivant :

Lorsque l'accostage du volant (1) sur le haut de colonne (2) est mécaniquement réalisé, on se trouve dans la position illustrée en figures 2 et 4b, et proche de celle illustrée en figures 8a à 13: les éléments de rappel sont contraints, et le guidage mécanique d'une fiche du connecteur par rapport à l'autre est commencé.

L'opérateur procède alors au verrouillage en enfonçant l'étrier (13), ce qui a pour effet de tirer le connecteur femelle (4), et de le désolidariser du volant (1). Il n'est donc plus soumis à aucune contrainte mécanique, la filerie (9) étant assez longue pour absorber les éventuelles contraintes s'y exerçant.

A l'inverse, l'enlèvement du volant est précédé de la manipulation inverse sur l'étrier (13), qui a pour effet de pousser le connecteur femelle (4) vers le volant, suffisamment pour que le clipsage axial s'effectue : le volant (1) et la fiche femelle (4) sont à nouveau solidarisés, l'extrémité de ladite fiche étant cependant toujours insérée dans celle de la fiche mâle (3), mais non verrouillée. Il suffit alors d'enlever le volant (1) du haut de colonne pour désengager lesdites extrémités.

Dans un sens ou dans l'autre, ces opérations sont extrêmement simples et rapides à réaliser.

## Revendications

1. Système de solidarisation d'une des deux fiches (3, 4) d'un connecteur électrique à un organe mécanique (1), ladite fiche (4) étant prévue pour y être reliée de manière amovible, l'autre fiche (3) étant fixée à un assemblage (2) auquel ledit organe (1) vient s'accoupler mécaniquement suivant un axe parallèle à l'axe de l'accouplement électrique, **caractérisé en ce qu'**il comporte des moyens de montage/démontage de ladite fiche (4) audit/dudit organe mécanique (1), ledit montage/démontage s'exerçant parallèlement aux axes d'accouplement, le montage se réalisant par simple clipsage, alors que le démontage s'effectue par simple traction.

2. Système de solidarisation selon la revendication 1, **caractérisé en ce que** la fiche (4) reliée audit organe mécanique (1) comporte deux pattes flexibles (6a, 6b) disposant chacune d'une excroissance (16a, 16b) faisant office de came, chacune desdites cames (16a, 16b) étant orientée à 180° de l'autre, lesdites pattes flexibles (6a, 6b) coopérant avec au moins un orifice (10) pratiqué dans ledit organe mécanique (1), de telle sorte que lorsque la fiche (4) est clipsée, lesdites cames (16a, 16b) s'appuient sur une surface opposée au côté de l'organe mécanique (1) faisant face à l'assemblage (2) comportant la fiche (3) fixe.

3. Système de solidarisation selon la revendication 2, **caractérisé en ce que** lesdites pattes (6a, 6b) sont identiques, les cames (16a, 16b) étant localisées à leur extrémité distante de l'interface de connexion.

4. Système de solidarisation selon l'une des revendications 2 et 3, **caractérisé en ce que** lesdites cames (16a, 16b) présentent un plan de symétrie perpendiculaire à l'axe de la fiche (4) parallèle aux axes d'accouplement.

5. Système de solidarisation selon la revendication précédente, **caractérisé en ce que** lesdites cames (16a, 16b) présentent, vers l'extérieur, une forme de V à base plane.

6. Système de solidarisation selon l'une quelconque des revendications précédentes, **caractérisé en ce que** la fiche (4) reliée audit organe mécanique (1) comprend au moins un élément élastique (7a, 7b) de rappel agissant parallèlement aux axes d'accouplement, et prenant appui en au moins un endroit d'une part sur ladite fiche (4), et d'autre part sur le côté dudit organe mécanique (1) faisant face à l'assemblage comprenant la fiche (3) fixe, ledit élément élastique (7a, 7b) exerçant sur chacun d'eux des actions égales et opposées.

7. Système de solidarisation selon la revendication précédente, **caractérisé en ce que** la fiche (4) reliée audit organe mécanique (1) comporte un boîtier d'allure parallélépipédique, les pattes élastiques (6a, 6b) étant disposées au niveau des petites faces alors que les grandes faces présentent des rebords (11a, 11b) d'appui pour lesdits éléments élastiques (7a, 7b).

8. Système de solidarisation selon la revendication précédente, **caractérisé en ce que** ledit organe mécanique (1) comprend un orifice (10) pratiqué dans une paroi (8) sensiblement perpendiculaire à l'axe d'accouplement, munis de créneaux pouvant recevoir les pattes flexibles (6a, 6b), la surface desdits créneaux orientée à l'opposé de celle regardant la fiche étant adaptée pour loger les cames (16a, 16b) desdites pattes flexibles (6a, 6b).

9. Système de solidarisation selon la revendication précédente, **caractérisé en ce que** les éléments élastiques (7a, 7b) de rappel sont fixés d'une part à des ailes (11a, 11b) dépassant perpendiculairement des grandes faces du boîtier et qui sont, en fonctionnement, parallèles à la paroi (8) présentant ledit orifice (10), et reposent d'autre part sur ladite paroi (8) au voisinage dudit orifice (10).

10. Système de solidarisation selon la revendication précédente, **caractérisé en ce que** lesdits éléments élastiques (7a, 7b) sont des lames métalliques (17, 18, 19, 20).

11. Système de solidarisation selon la revendication 9, **caractérisé en ce que** lesdits éléments élastiques sont des ressorts à boudins (21).

12. Système de solidarisation selon la revendication 9, **caractérisé en ce que** lesdits éléments élastiques sont des pièces en matériau synthétique (22, 23) du type mousse présentant des propriétés élastiques leur permettant d'exercer une action de rappel.

13. Système de solidarisation selon la revendication précédente, **caractérisé en ce que** lesdits éléments élastiques sont des tampons de mousse dont la face en regard desdites ailes est autocollante.

14. Système de solidarisation selon l'une quelconque des revendications précédentes, **caractérisé en ce que** ladite fiche (4) appartient à un connecteur à verrouillage dont l'une des fiches (3) comporte un organe de verrouillage (13) permettant de réaliser la jonction électrique lorsque le début de l'accouplement mécanique du connecteur est réalisé, et, par déplacement inverse, de défaire ladite jonction électrique pour l'amener à sa position de début d'accouplement.

15. Système de solidarisation selon la revendication précédente, **caractérisé en ce que** ledit connecteur (3, 4) comporte un organe de verrouillage prenant la forme d'un étrier transversal (13) coulissant latéralement dans une des fiches (3) dudit connecteur électrique.

16. Système de solidarisation selon la revendication précédente, **caractérisé en ce qu'**il est appliqué à la fiche femelle (4), qui ne comporte pas l'étrier transversal (13) de verrouillage.

17. Système de solidarisation selon l'une quelconque des revendications précédentes, **caractérisé en ce que** ledit organe mécanique est un volant de direction (1) de véhicule automobile, ledit assemblage comportant la fiche fixe (3) du connecteur électrique étant un haut de colonne (2) de direction de véhicules, ces deux éléments étant destinés à être solidarisés.

18. Volant de direction de véhicule automobile équipé d'une fiche (4) de connecteur électrique munie d'un système de solidarisation selon l'une quelconque des revendications précédentes.

19. Assemblage comprenant un volant de direction (1) équipé d'un système de solidarisation selon l'une des revendications 14 à 16, et un haut de colonne (2) de direction sur lequel est fixée une fiche (3) de connecteur destinée à coopérer avec la fiche (4) dudit volant (1), **caractérisé en ce que**, lorsque l'accostage mécanique du volant (1) sur ledit haut de colonne (2) est réalisé, le début du couplage mécanique dès fiches (3, 4) du connecteur électrique est également réalisé.

20. Procédé d'accostage d'un volant (1) de direction de véhicule automobile selon la revendication 18 à un haut de colonne (2) de direction muni d'une fiche fixe (3) de connecteur destinée à coopérer avec la fiche (4) du volant, **caractérisé en ce qu'**il comporte les étapes suivantes :
- accostage mécanique du volant (1) sur ledit haut de colonne (2), réalisant simultanément le début du guidage mécanique de la connexion électrique ;
- désolidarisation mécanique du connecteur (4) équipant le volant (1) par achèvement de la connexion électrique.

21. Procédé d'accostage d'un volant (1) de direction de véhicule automobile selon la revendication précédente, **caractérisé en ce que** ladite désolidarisation mécanique est réalisé par l'organe de verrouillage (13) d'un connecteur électrique à verrouillage.

22. Procédé de désolidarisation d'un volant (1) de direction de véhicule automobile selon la revendication 18 d'un haut de colonne (2) de direction muni d'une fiche fixe (3) de connecteur destinée à coopérer avec la fiche (4) du volant, **caractérisé en ce qu'**il comporte les étapes suivantes :
- déconnexion de la jonction électrique, aboutissant à la solidarisation mécanique de l'une des fiches (4) au volant (1) ;
- désolidarisation mécanique du volant (1) par rapport au haut de colonne (2) de direction.

23. Procédé de désolidarisation d'un volant de direction selon la revendication précédente, **caractérisé en ce que** la déconnexion de la jonction électrique est réalisée par l'organe de verrouillage (13) d'un connecteur électrique à verrouillage.

## Claims

1. System for rendering one of the two plugs (3, 4) of an electrical connector integral with a mechanical unit (1), the said plug (4) being designed to be connected in a detachable manner, the other plug (3) being secured to an assembly (2) with which the said unit (1) is connected mechanically according to an axis which is parallel to the axis of electrical connection, **characterised in that** it comprises means for fitting/removal of the said plug (4) on/from the said mechanical unit (1), the said fitting/removal being carried out parallel to the axes of connection, the fitting being performed simply by clipping on, whereas the removal is carried out simply by traction.

2. System according to claim 1 for rendering integral, **characterised in that** the plug (4) which is connected to the said mechanical unit (1) comprises two flexible lugs (6a, 6b), each of which has a projection (16a, 16b) which acts as a cam, each of the said cams (16a, 16b) being oriented at 180° from the other, the said flexible lugs (6a, 6b) co-operating with at least one aperture (10) provided in the said mechanical unit (1), such that when the plug (4) is clipped on, the said cams (16a, 16b) are supported on a surface which is opposite the side of the mechanical unit (1) which faces the assembly (2) comprising the fixed axis (3).

3. System according to claim 2 for rendering integral, **characterised in that** the said lugs (6a, 6b) are identical, the cams (16a, 16b) being located at their end which is distant from the connection interface.

4. System according to claim 2 or claim 3 for rendering integral, **characterised in that** the said cams (16a, 16b) have a plane of symmetry which is perpendicular to the axis of the plug (4) parallel to the axes of connection.

5. System according to the preceding claim for rendering integral, **characterised in that** the said cams (16a, 16b) have towards the exterior a shape in the form of a V with a flat base.

6. System according to any one of the preceding claims for rendering integral, **characterised in that** the plug (4) which is connected to the said mechanical unit (1) comprises at least one resilient return element (7a, 7b) which acts parallel to the axes of connection, and is supported in at least one place firstly on the said plug (4) and secondly on the side of the said mechanical unit (1) which faces the assembly comprising the fixed plug (3), the said resilient element (7a, 7b) exerting on both the plug and the unit actions which are equal and opposite.

7. System according to the preceding claim for rendering integral, **characterised in that** the plug (4) which is connected to the said mechanical unit (1) comprises a case with a parallelepiped shape, the resilient lugs (6a, 6b) being disposed at the level of the small surfaces whereas the large surfaces have support edges (11a, 11b) for the said resilient elements (7a, 7b).

8. System according to the preceding claim for rendering integral, **characterised in that** the said mechanical unit (1) comprises an aperture (10) contained in a wall (8) which is substantially perpendicular to the axis of connection, and is provided with notches which can receive the flexible lugs (6a, 6b), the surface of the said notches which is oriented opposite that which faces the plug being designed to accommodate the cams (16a, 16b) of the said flexible lugs (6a, 6b).

9. System according to the preceding claim for rendering integral, **characterised in that** the resilient return elements (7a, 7b) are secured firstly to wings (11a, 11b) which extend perpendicularly from the large surfaces of the case, and which, in operation, are parallel to the wall (8) which contains the said aperture (10) and are also supported on the said wall (8) in the vicinity of the said aperture (10).

10. System according to the preceding claim for rendering integral, **characterised in that** the said resilient elements (7a, 7b) are metal plates (17, 18, 19, 20).

11. System according to claim 9 for rendering integral, **characterised in that** the said resilient elements are coil springs (21).

12. System according to claim 9 for rendering integral, **characterised in that** the said resilient elements are pieces of synthetic material (22, 23) of the foam type having resilient properties which allow them to exert a return action.

13. System according to the preceding claim for rendering integral, **characterised in that** the said resilient elements are foam buffers, the surface of which that is opposite the said wings is self-adhesive.

14. System according to any one of the preceding claims for rendering integral, **characterised in that** the said plug (4) belongs to a locking connector, one of the plugs (3) of which comprises a locking unit (13) which makes it possible to form the electrical connection when the mechanical connection of the connector begins to be carried out, and, by inverse displacement, to undo the said electrical connection to restore it to its position for beginning of connection.

15. System according to the preceding claim for rendering integral, **characterised in that** the said connector (3, 4) comprises a locking unit taking the form of a transverse clamp (13) which slides laterally in one of the plugs (3) of the said electrical connector.

16. System according to the preceding claim for rendering integral, **characterised in that** it is applied to the female plug (4) which does not comprise the transverse locking clamp (13).

17. System according to any one of the preceding claims for rendering integral, **characterised in that** the said mechanical unit is a steering wheel (1) of a motor vehicle, the said assembly which comprises the fixed plug (3) of the electrical connector being the top of a vehicle steering column (2), these two elements being designed to be rendered integral.

18. Motor vehicle steering wheel equipped with an electrical connector plug (4) provided with a system according to any one of the preceding claims for rendering integral.

19. Assembly comprising a steering wheel (1) equipped with a system according to any one of claims 14 to 16 for rendering integral, and a top of a steering column (2) onto which there is secured a connector plug (3) which is designed to co-operate with the plug (4) of the said steering wheel (1), **characterised in that**, when the steering wheel (1) is brought mechanically alongside the said top of the column (2), the beginning of the mechanical coupling of the plugs (3,4) of the electrical connector is also carried out.

20. Method according to claim 18 for bringing a motor vehicle steering wheel (1) alongside a top of a steering column (2) provided with a fixed connector plug (3) which is designed to co-operate with the plug (4) of the steering wheel, **characterised in that** it comprises the following steps:
- bringing the steering wheel (1) mechanically alongside the said top of the column (2), and simultaneously beginning the mechanical guiding of the electrical connection;
- mechanical release of the connector (4) provided on the steering wheel (1) by completion of the electrical connection.

21. Method according to the preceding claim for bringing a motor vehicle steering wheel (1) alongside, **characterised in that** the said mechanical release is performed by the locking unit (13) of an electrical locking connector.

22. Method according to claim 18 for release of a motor vehicle steering wheel (1) from the top of a steering column (2) provided with a fixed connector plug (3) which is designed to co-operate with the plug (4) of the steering wheel, **characterised in that** it comprises the following steps:
- disconnection of the electrical connection, resulting in making one of the plugs (4) mechanically integral with the steering wheel (1);
- mechanical release of the steering wheel (1) from the top of the steering column (2).

23. Method according to the preceding claim for release of a steering wheel, **characterised in that** the electrical connection is disconnected by the locking unit (13) of an electrical locking connector.

## Patentansprüche

1. System zur Befestigung eines von zwei Steckern (3, 4) eines elektrischen Verbinders an einem mechanischen Organ (1), wobei dieser Stecker (4) dazu vorgesehen ist, in lösbarer Weise verbunden zu werden, und der andere Stecker (3) an einer Baueinheit (2) befestigt ist, mit der das Organ (1) längs einer zur elektrischen Kopplung parallelen Achse mechanisch gekoppelt wird, **dadurch gekennzeichnet, daß** es Mittel für die Montage/Demontage des Steckers (4) an/von dem mechanischen Organ (1) umfaßt, wobei die Montage/Demontage parallel zu den Kopplungsachsen erfolgt und die Montage durch einfaches Einrasten verwirklicht wird, während die Demontage durch einfachen Zug erfolgt.

2. Befestigungssystem nach Anspruch 1, **dadurch gekennzeichnet, daß** der Stecker (4), der mit dem mechanischen Organ (1) verbunden ist, zwei flexible Laschen (6a, 6b) umfaßt, die jeweils über einen Vorsprung (16a, 16b) verfügen, der als Nocken dient, wobei jeder der Nocken (16a, 16b) unter 180° in bezug auf den anderen orientiert ist, wobei die flexiblen Laschen (6a, 6b) mit wenigstens einer in dem mechanischen Organ (1) ausgebildeten Öffnung (10) zusammenwirken, derart, daß sich die Nocken (16a, 16b) dann, wenn der Stecker (4) eingerastet ist, auf einer Oberfläche gegenüber derjenigen Seite des mechanischen Organs (1) abstützen, die der den festen Stecker (3) enthaltenden Baueinheit (2) zugewandt ist.

3. Befestigungssystem nach Anspruch 2, **dadurch gekennzeichnet, daß** die Laschen (6a, 6b) völlig gleich sind, wobei sich die Nocken (16a, 16b) jeweils an demjenigen ihrer Enden befinden, das von der Verbindungsgrenzfläche entfernt ist.

4. Befestigungssystem nach einem der Ansprüche 2 und 3, **dadurch gekennzeichnet, daß** die Nocken (16a, 16b) jeweils eine Symmetrieebene besitzen, die zu der zu den Kopplungsachsen parallelen Achse des Steckers (4) senkrecht ist.

5. Befestigungssystem nach dem vorhergehenden Anspruch, **dadurch gekennzeichnet, daß** die Nocken (16a, 16b) in Auswärtsrichtung die Form eines V mit ebener Basis aufweisen.

6. Befestigungssystem nach einem der vorhergehenden Ansprüche, **dadurch gekennzeichnet, daß** der mit dem mechanischen Organ (1) verbundene Stecker (4) wenigstens ein elastisches Rückstellelement (7a, 7b) umfaßt, das parallel zu den Kopplungsachsen wirkt und sich wenigstens an einer Stelle einerseits am Stecker (4) und andererseits auf derjenigen Seite des mechanischen Organs (1) abstützt, die der den festen Stecker (3) umfassenden Baueinheit zugewandt ist, wobei das elastische Element (7a, 7b) auf jedes von ihnen gleiche und entgegengesetzte Wirkungen ausübt.

7. Befestigungssystem nach dem vorhergehenden Anspruch, **dadurch gekennzeichnet, daß** der mit dem mechanischen Organ (1) verbundene Stecker (4) ein Gehäuse mit parallelepipedischem Verlauf umfaßt, wobei die elastischen Laschen (6a, 6b) auf Höhe der kleinen Flächen angeordnet sind, während die großen Flächen Abstützränder (11a, 11b) für die elastischen Elemente (7a, 7b) aufweisen.

8. Befestigungssystem nach dem vorhergehenden Anspruch, **dadurch gekennzeichnet, daß** das mechanische Organ (1) eine Öffnung (10) aufweist, die in einer zur Kopplungsachse im wesentlichen senkrechten Wand (8) ausgebildet und mit Zähnen versehen ist, die die flexiblen Laschen (6a, 6b) aufnehmen können, wobei die Oberfläche der Zähne, die entgegengesetzt zu jener orientiert ist, die sich gegenüber dem Stecker befindet, so beschaffen ist, daß sie die Nocken (16a, 16b) der flexiblen Laschen (6a, 6b) aufnehmen kann.

9. Befestigungssystem nach dem vorhergehenden Anspruch, **dadurch gekennzeichnet, daß** die elastischen Rückstellelemente (7a, 7b) einerseits an Flügeln (11a, 11b) befestigt sind, die senkrecht von den großen Flächen des Gehäuses vorstehen und im Betrieb zu der die Öffnung (10) aufweisenden Wand (8) parallel sind, und andererseits auf der Wand (8) in der Nähe der Öffnung (10) aufliegen.

10. Befestigungssystem nach dem vorhergehenden Anspruch, **dadurch gekennzeichnet, daß** die elastischen Elemente (7a, 7b) Metallplättchen (17, 18, 19, 20) sind.

11. Befestigungssystem nach Anspruch 9, **dadurch gekennzeichnet, daß** die elastischen Elemente Schraubenfedern (21) sind.

12. Befestigungssystem nach Anspruch 9, **dadurch gekennzeichnet, daß** die elastischen Elemente Teile (22, 23) aus Kunststoff des Typs Schaumstoff sind, der elastische Eigenschaften besitzt, die ihnen ermöglichen, eine Rückstellwirkung auszuüben.

13. Befestigungssystem nach dem vorhergehenden Anspruch, **dadurch gekennzeichnet, daß** die elastischen Elemente Schaumstoffpfropfen sind, deren Fläche gegenüber den Flügeln selbstklebend ist.

14. Befestigungssystem nach einem der vorhergehenden Ansprüche, **dadurch gekennzeichnet, daß** der Stecker (4) zu einem Verbinder mit Verriegelung gehört, wobei einer der Stecker (3) ein Verriegelungsorgan (13) aufweist, das die Herstellung einer elektrischen Verbindung ermöglicht, wenn der Anfang der mechanischen Kopplung des Verbinders verwirklicht ist, und durch entgegengesetzte Verlagerung ermöglicht, die elektrische Verbindung zu unterbrechen, um ihn in seine anfängliche Kopplungsposition zurückzuführen.

15. Befestigungssystem nach dem vorhergehenden Anspruch, **dadurch gekennzeichnet, daß** der Verbinder (3, 4) ein Verriegelungsorgan besitzt, das die Form eines transversalen Bügels (13) annimmt, der seitlich in einem der Stecker (3) des elektrischen Verbinders gleitet.

16. Befestigungssystem nach dem vorhergehenden Anspruch, **dadurch gekennzeichnete daß** es auf den Buchsenstecker (4) angewendet wird, der keinen transversalen Verriegelungsbügel (13) aufweist.

17. Befestigungssystem nach einem der vorhergehenden Ansprüche, **dadurch gekennzeichnet, daß** das mechanische Organ ein Lenkrad (1) eines Kraftfahrzeugs ist, wobei die Baueinheit, die den festen Stecker (3) des elektrischen Verbinders besitzt, ein oberes Ende der Lenksäule (2) von Fahrzeugen ist, wobei diese beiden Elemente dazu vorgesehen sind, aneinander befestigt zu werden.

18. Lenkrad für Kraftfahrzeuge, das mit einem Stecker (4) eines elektrischen Verbinders ausgerüstet ist, der mit einem Befestigungssystem nach einem der vorhergehenden Ansprüche versehen ist.

19. Baueinheit, die ein mit einem Befestigungssystem nach einem der Ansprüche 14 bis 16 ausgerüstetes Lenkrad (1) und ein oberes Ende einer Lenksäule (2), an der ein Verbinderstecker (3) befestigt ist, der dazu vorgesehen ist, mit dem Stecker (4) des Lenkrades (1) zusammenzuwirken, umfaßt, **dadurch gekennzeichnet, daß** beim mechanischen Ankoppeln des Lenkrades (1) am oberen Ende der Säule (2) auch die mechanische Kopplung der Stecker (3, 4) des elektrischen Verbinders beginnt.

20. Verfahren zum Ankoppeln eines Lenkrades (2) eines Kraftfahrzeugs nach Anspruch 18 an einem oberen Ende einer Lenksäule (2), das mit einem festen Stecker (3) eines Verbinders versehen ist, der dazu bestimmt ist, mit dem Stecker (4) des Lenkrades zusammenzuwirken, **dadurch gekennzeichnet, daß** es die folgenden Schritte umfaßt:
- mechanisches Ankoppeln des Lenkrades (1) am oberen Ende der Lenksäule (2), wobei gleichzeitig die mechanische Führung der elektrischen Verbindung beginnt;
- mechanisches Trennen des Verbinders (4), mit dem das Lenkrad (1) ausgerüstet ist, durch Fertigstellung der elektrischen Verbindung.

21. Verfahren zum Ankoppeln eines Lenkrades (1) eines Kraftfahrzeugs nach dem vorhergehenden Anspruch, **dadurch gekennzeichnet, daß** das mechanische Trennen durch das Verriegelungsorgan (13) eines elektrischen Verbinders mit Verriegelung verwirklicht wird.

22. Verfahren zum Lösen eines Lenkrades (1) eines Kraftfahrzeugs nach Anspruch 18 vom oberen Ende einer Lenksäule (2), das mit einem festen Stecker (3) eines Verbinders versehen ist, der dazu bestimmt ist, mit dem Stecker (4) des Lenkrades zusammenzuwirken, **dadurch gekennzeichnet, daß** es die folgenden Schritte umfaßt:
- Unterbrechen der elektrischen Verbindung, was zur mechanischen Befestigung eines der Stecker (4) am Lenkrad (1) führt;
- mechanisches Trennen der Befestigung des Lenkrades (1) vom oberen Ende der Lenksäule (2).

23. Verfahren zum Lösen eines Lenkrades nach dem vorhergehenden Anspruch, **dadurch gekennzeichnet, daß** die Unterbrechung der elektrischen Verbindung durch das Verriegelungsorgan (13) eines elektrischen Verbinders mit Verriegelung verwirklicht wird.
